# EUROPÄISCHE PATENTSCHRIFT

(11) **EP 0 137 133 B1**
(45) Veröffentlichungstag und Bekanntmachung des Hinweises auf die Patenterteilung: **08.06.1988**
(21) Anmeldenummer: 84107934.6
(22) Anmeldetag: 06.07.1984
(51) Int. Cl.: E06B 9/17

(54) **Rolladenkasten**
Roller blind housing
Caisson de volet roulant

(30) Priorität: 10.10.1983 DE 3336805
(43) Veröffentlichungstag der Anmeldung: 17.04.1985
(73) Patentinhaber: ALUKON F. Grashei KG, D-95176 Konradsreuth (DE)
(72) Erfinder: Grashei, Fritz, D-8670 Hof/Saale (DE)
(74) Vertreter: Jackisch, Walter

(56) Entgegenhaltungen:
- AT-B- 298 026
- DE-A- 2 530 703
- DE-B- 1 052 177
- DE-B- 1 105 664

## Beschreibung

Die Erfindung betrifft einen Rolladenkasten mit wenigstens einem Oberteil und einem Unterteil sowie seitlichen Blendenkappen, wobei ein Ende des Oberteils einen Aufnahmeabschnitt für einen Verbindungsabschnitt aufweist, der am zugewandten Ende des Unterteils ausgebildet ist, bei dem der Aufnahmeabschnitt einen vertikalen, nach unten verlaufenden Blendenabschnitt aufweist, der über einen Steg in einen Endabschnitt übergeht, welcher zum Blendenabschnitt einen Abstand einhält, der größer als die Materialstärke des Oberteils oder Unterteils ist, bei dem der Endabschnitt zum Blendenabschnitt parallel verläuft und der Verbindungsabschnitt des Unterteils in die durch den Abstand festgelegte Öffnung eingesetzt ist, wobei der Endabschnitt einen in Richtung zum Blendenabschnitt zurückverlaufenden Auflageabschnitt trägt.

Ein Rolladenkasten der eingangs genannten Art ist aus der AT-B-298 026 bekannt und besteht ausschließlich aus stranggepreßten Profilen. Ein solcher Rolladenkasten ist nicht nur vergleichbar teuer, sondern auch relativ schwer. Die Verbindung zwischen Oberteil und Unterteil ist kompliziert. Hierbei muß zur Lösung des Unterteils gegenüber dem Oberteil das Unterteil nach oben angehoben werden, um eine Hakenverbindung außer Eingriff mit einem nach oben gerichteten Flansch zu bringen. Zu diesem Zweck muß das Unterteil nicht nur angehoben werden, sondern auch relativ weit nach oben verschwenkt werden.

Der Erfindung liegt die Aufgabe zugrunde, einen Rolladenkasten zu schaffen, der einfach herstellbar ist und im Bereich der Verbindung zwischen Oberteil und Unterteil ausreichende Stabilitätseigenschaften hat.

Diese Aufgabe wird erfindungsgemäß durch die im kennzeichnenden Teil des Patentanspruchs 1 oder 2 angegebenen Merkmale gelöst.

Weitere Ausgestaltungen des Rolladenkastens ergeben sich aus den Unteransprüchen.

Die Erfindung schafft einen Rolladenkasten, der aus zwei gerollformten Teilen oder einem stranggepreßten Teil und einem gerollformten Teil bestehen kann. Die Verbindung zwischen Oberteil und Unterteil ist äußerst einfach gestaltet, bei Gewährleistung einer ausreichenden Stabilität, so daß Befestigungsmittel wie Schrauben oder Nieten entfallen und zum Zwecke der festen Verbindung zwischen Oberteil und Unterteil der Verbindungsabschnitt lediglich in einen Aufnahmespalt hineingeschoben und dann seitlich verschwenkt werden muß.

Bei dem Rolladenkasten nach der Erfindung erfordert die Verbindung zwischen dem Oberteil und dem Unterteil keine zusätzlichen Befestigungsmittel, wie Schrauben oder dergleichen. Die Vorderkante des Oberteils ist derart gerollformt bzw. gebogen, daß über die gesamte Länge des Oberteils ein Profil vorliegt, welches einem "J" entspricht. Hierdurch wird eine Aufnahme bzw. eine Aussparung festgelegt, in welche das Unterteil mit seinem nach oben gerichteten Ende eingesetzt werden kann, wobei das Ende im Querschnitt ebenfalls einem auf den Kopf gestellten J ähnlich ist. Damit weist das Oberteil einen Aufnahmeabschnitt auf, in den das Unterteil mit seinem Verbindungsabschnitt unter Neigung des Unterteils gegenüber dem ersten Kantenabschnitt eingesetzt wird, wonach das Unterteil unter Einrücken des Verbindungsabschnittes in die Aussparung in einem im wesentlichen rechten Winkel zum Oberteil verlagert wird. Der Verbindungsabschnitt des Unterteils ist derart gewählt, daß er federnd und unter Reibung in den Aufnahmeabschnitt des Oberteils eingeschoben wird und damit sicher im Aufnahmeabschnitt des Oberteils zu liegen kommt. Der Verbindungsabschnitt des Unterteils kann vorzugsweise derart ausgebildet sein, daß er mit seinem hakenförmigen Abschnitt eine solche Federkraft gegenüber dem zweiten Kantenabschnitt des Oberteils ausübt, infolgedessen durch die Reibung zwischen dem Ende des hakenförmigen Abschnitts und dem zweiten Kantenabschnitt ein Herausziehen des Verbindungsabschnitts aus dem Aufnahmeabschnitt des Oberteils nur schwer möglich ist. Durch den mehrfach umgebogenen Aufnahmeabschnitt in Form eines ersten und zweiten Kantenabschnitts mit einem dazwischenliegenden Bogen ist der Aufnahmeabschnitt vergleichbar stabil und läßt sich auch bei Einsetzen des Verbindungsabschnittes des Unterteils nicht ohne weiteres aufbiegen.

Weiter vorteilhaft ist, daß bei dem Rolladenkasten das Oberteil mit dem Aufnahmeabschnitt gerollformt wird und nur das Unterteil aus einem stranggepreßten Teil bestehen kann, wobei der Verbindungsabschnitt des stranggepreßten Teils eine dem Verbindungsteil des gerollformten Unterteils entsprechende Profilierung hat. Ein derart kombinierter Rolladenkasten hat ein optisch sehr günstiges Aussehen, weil im Prinzip nur das Unterteil einsehbar ist, so daß bei einem derart kombinierten Rolladenkasten der optische Eindruck durch das stranggepreßte Unterteil überwiegend geprägt wird.

Im folgenden wird der Rolladenkasten anhand der Zeichnung zur Erläuterung weiterer Merkmale beschrieben. Es zeigen:
Fig. 1 eine Perspektivansicht eines aus Oberteil- und Unterteil bestehenden Rolladenkastens,
Fig. 2 eine vergrößerte Detaildarstellung zur Erläuterung des Aufnahmeabschnitts am Oberteil und des Verbindungsabschnitts am Unterteil, und
Fig. 3 eine Teilschnittansicht eines abgewandelten Verbindungsabschnitts.

Fig. 1 gibt eine perspektivische Ansicht eines Rolladenkastens wieder, der aus einem Oberteil 1 und einem Unterteil 2 besteht. An der der Hauswand bzw. dem Fenster zugewandten Seite kann ein Zwischenteil 3 vorgesehen sein oder das Oberteil 1 ist derart nach unten verlängert, daß das Teil 3 durch eine Verlängerung des Oberteils 1 gebildet ist. Seitlich wird ein derartiger Rolladenkasten durch nicht gezeigte Blendenkappen abgeschlossen, zwischen welchen eine Welle mit Gurtscheibe usw. angeordnet ist.

Bei dem Rolladen nach Fig. 1 ist die Verbindung zwischen dem Oberteil 1 und dem Unterteil 2 wesentlich, wie dies in Fig. 1 durch einen Kreis 4 angedeutet ist. Eine entsprechende Teilansicht dieser Verbindung gibt Fig. 2 wieder, auf die folgenden Bezug genommen wird.

Das gemäß Fig. 1 im wesentlichen horizontal verlaufende Oberteil 1 ist an einer Kante 6 über einen Winkel von etwa 90° nach unten gebogen, wobei der nach unten, d.h. im wesentlichen vertikal verlaufende Blendenabschnitt mit 7 bezeichnet ist. An den ersten Blendenabschnitt 7 schließt sich ein zweiter Blendenabschnitt 8 an, wobei zwischen dem ersten und zweiten Blendenabschnitt 7, 8 ein Bogen 9 als Verbindung zwischen dem ersten und zweiten Blendenabschnitt 7, 8 festgelegt ist. Der zweite Blendenabschnitt 8 verläuft parallel und in Anlage zum ersten Blendenabschnitt 7 nach oben zurück und endet in einem zweiten Bogen 10 nach Art eines U, wobei die Schenkel des U-Bogens 10 weitgehend parallel zueinander liegen. Der zweite Bogen 10 geht in einen Endabschnitt 11 über, der den durch den Bogen 10 definierten Abstand gegenüber dem zweiten Blendenabschnitt 8 einhält. Bei der in Fig. 2 gezeigten Ausführungsform ist der Endabschnitt 11 an seinem nach unten verlaufenden Ende umgebogen, vorzugsweise um 90°, wodurch ein im wesentlichen horizontaler Auflageabschnitt 12 erzeugt wird, der mit seinem freien Ende einen ausreichend großen Abstand zum ersten Bogen 9 einhält, so daß eine noch zu beschreibende Kante bzw. ein Verbindungsabschnitt des Unterteils 2 in die durch den ersten und zweiten Blendenabschnitt 7, 8, den Bogen 10, den Endabschnitt 11 und den Auflageabschnitt 12 festgelegte Öffnung 13 einzusetzen ist. Nach einer, im folgenden noch beschriebenen Ausführungsform kann der Auflageabschnitt 12 entfallen oder gegenüber der Ausführungsform nach Fig. 2 verkürzt sein, bei welcher der Auflageabschnitt bis etwa in die Ebene des ersten oder zweiten Blendenabschnittes 7, vom Endabschnitt 11 vorragt.

Die beiden Blendenabschnitte 7, 8, der zweite Bogen 10 und der Endabschnitt 11 sowie gegebenenfalls der Auflageabschnitt 12 legen den Aufnahmeabschnitt des Oberteils 1 fest, welcher in Fig. 2 mit dem Bezugszeichen 14 angedeutet ist. Der Aufnahmeabschnitt 14 hat damit im wesentlichen die Form eines auf den Kopf gestellten J. Der Aufnahmeabschnitt 14 erstreckt sich über die gesamte Länge des in Fig. 1 gezeigten Rolladenkastens. Wesentlich ist, daß die Blendenabschnitte 7, 8 sowie der Endabschnitt 11 mit den zugehörigen Bögen 9, 10 und gegebenenfalls mit dem Auflageabschnitt 12 durch Rollformung aus einem Blech erzeugt werden. Da der Blendenabschnitt 8 von der Biegungsstelle 9 ausgehend, in Anlage zum ersten Blendenabschnitt 7 verläuft, ferner in Form des Bogens 10 weiterhin an der nach innen weisenden Fläche des horizontalen Oberteils 1 anliegend verläuft, bis der Bogen 10 in den Endabschnitt 11 übergeht, wird der dadurch geschaffene Aufnahmeabschnitt 14 in sich stabilisiert und ermöglicht eine sichere Aufnahme des noch zu beschreibenden Verbindungsabschnitts des Unterteils 2.

Das Unterteil 2 trägt an seinem oberen Ende einen Verbindungsabschnitt 16, der aus einem gegenüber dem vertikalen Teil des Unterteils 2 zurückgebogenen Biegungsabschnitt 17 besteht, vorzugsweise in Form eines U, an den sich ein weiterer Bogen 18 anschließt, dessen Schenkel zueinander in Anlage stehen. Der Bogen 18 geht in einen Schenkel 19 über, der an seinem oberen Ende einen hakenförmigen Abschnitt 20 trägt, wobei das mit 21 bezeichnete Ende gegenüber dem vom Bogen 18 nach oben verlaufenden Schenkel 19 in Richtung auf den zweiten Blendenabschnitt 8 zurückgebogen ist und mit dem zweiten Blendenabschnitt 8 in Anlagebeziehung kommt, sobald das Unterteil mit dem Verbindungsabschnitt 16 in den Aufnahmeabschnitt 14 eingesetzt ist. Der in Form eines auf dem Kopf stehenden U gerollformte Bogen 17 stellt die Verbindung zwischen dem Schenkel 11 und dem vertikalen Abschnitt 2a des Unterteils 2 her und zwar derart, daß der Abschnitt 2a und der Schenkel 19 unter Einhaltung eines durch den Bogen 17 festgelegten Abstandes parallel zueinander verlaufen. Nach dem Einsetzen des Verbindungsabschnittes 16 in den Aufnahmeabschnitt 14 und nach Erhalt der in Fig. 2 gezeigten Position liegt der vertikale Abschnitt 2a des Unterteils 2 im wesentlichen in Flucht zum Blendenabschnitt 7 bzw. 8. Vor dem Einsetzen des Verbindungsabschnittes 16 in den Aufnahmeabschnitt 14 wird das Unterteil mit dem Wandabschnitt 2a unter einem stumpfen Winkel gegenüber der Ebene des Blendenabschnittes 7 gehalten, wodurch das Einführen des hakenförmigen Abschnittes 20 in die schlitzförmige Öffnung 13 erleichtert ist.

Das Ende 21 des hakenförmigen Abschnittes 20 ist nach dem Einsetzen des Verbindungsabschnitts 16 in den Aufnahmeabschnitt 14 vorzugsweise leicht gegenüber dem Blendenabschnitt 8 geneigt, so daß durch einen entsprechend federnd ausgebildeten Abschnitt 20 ein Herausziehen infolge der Reibung zwischen dem Ende 21 und dem Blendenabschnitt 8 erschwert ist. Wenn die vom Ende 21 gegenüber dem Blendenabschnitt 8 ausgeübte Reibungskraft ausreichend hoch ist, kann der Auflageabschnitt 12 entfallen, weil das Ende 21 einem Herausziehen des

Verbindungsabschnittes 16 aus der Öffnung 13 entgegenwirkt. Die Form des Biegungsabschnittes 17, insbesondere die Höhe der beiden Schenkel des U-förmigen Biegungsabschnitts 17, sind derart gewählt, daß ein leichtes Einschieben desselben durch den Schlitz zwischen dem Auflageabschnitt 12 und dem ersten Bogen 9 auf einfache Weise möglich ist.

Aus vorstehender Beschreibung ist ersichtlich, daß der Verbindungsabschnitt 16, der die Form eines auf dem Kopf stehenden J hat, im wesentlichen fest im Aufnahmeabschnitt 14 sitzt, sobald die in Fig. 2 gezeigte Lage zwischen dem Oberteil 1 und dem Unterteil 2 erreicht ist. Die Blendenabschnitte 7 und 8 sowie der Bogen 10 mit dem zu diesem in Anlage stehenden Kantenabschnitt 6 ergeben eine Versteifung des Aufnahmeabschnitts 14.

Die vorstehend beschriebene Profilierung des Aufnahmeabschnitts 14 des Oberteils 1 ermöglicht vorteilhafterweise die Verwendung eines stranggepreßten Unterteils 2, dessen Aufnahmeabschnitt 16 eine ähnliche Profilierung hat, wie dies unter Bezugnahme auf Fig. 2 hinsichtlich des Unterteils 2 beschrieben ist. Eine Schnittdarstellung eines derartigen Profils eines stranggepreßten Unterteils 2 zeigt Fig. 3. Hierbei ist an dem mit 2a' versehenen Wandabschnitt ein kurzer, quer zum Wandabschnitt 2a' verlaufender Übergangsabschnitt 23 vorgesehen, an welchen sich ein senkrechter Fußabschnitt 25 anschließt. An dem Ende des Fußabschnitts 25 ist ein im Querschnitt gesehen halbkreisförmiger Vorsprung 26 ausgebildet, der nach dem Einsetzen dieses, in Fig. 3 gezeigten Verbindungsabschnittes 16' in die Aussparung 13 (Fig. 2) in Anlage zum Blendenabschnitt 8 kommt. Damit läßt sich vorteilhafterweise ein gerollformtes Oberteil 1 mit einem stranggepreßten Unterteil 2 kombinieren.

Bei den dargestellten Ausführungsformen wirken der Aufnahmeabschnitt 14 und der Verbindungsabschnitt 16 nach dem Einsetzen des Verbindungsabschnittes 16 in die Öffnung 13 wie ein Schloß, wodurch eine Verbindung geschaffen wird, die keiner zusätzlichen Befestigungsmittel bedarf.

Der feste Sitz zwischen dem Verbindungsabschnitt 16 und dem Aufnahmeabschnitt 14 wird im wesentlichen dadurch erreicht, daß die Höhe des Verbingungsabschnitts zwischen dem Bogen 18 und dem hakenförmigen Abschnitt 20 dem Abstand zwischen dem Bogen 10 und dem Auflageabschnitt 12 des Aufnahmeabschnitts 14 entspricht. Diese Höhe h ist in Fig. 3 angedeutet. Gleiches gilt für einen entsprechend profilierten Verbindungsabschnitt eines stranggepreßten Unterteils, wie es unter Bezugnahme auf Fig. 3 beschrieben ist.

Bei der unter Bezugnahme auf Fig. 1 und 2 beschriebenen Ausführungsform ist der Abstand zwischen der am Blendenabschnitt 8 anliegenden Kante des Endes 21 und der Fläche des Schenkels 9, welcher in Anlage zum Endabschnitt 11 verbracht wird, vorzugsweise geringfügig größer als der durch den Blendenabschnitt 8 und den Endabschnitt 11 definierte Abstand, wodurch der Hakenabschnitt 20 nach Art eines Preßsitzes in den Aufnahmeabschnitt 13 eingesetzt werden kann. Im Bedarfsfall läßt sich aber der Abstand zwischen der Kante des Endes 21 und der zum Endabschnitt 11 gewandten Fläche des Schenkels 19 exakt gleich oder geringfügig kleiner wählen als der Abstand zwischen dem Schenkel 11 und dem Blendenabschnitt 8, wenn eine sichere Aufnahme durch den Auflageabschnitt 12 in Bezug auf den Bogen 18 sichergestellt ist. Der Auflageabschnitt 12 hält dabei vorzugsweise einen Winkel von 90° gegenüber dem Endabschnitt 11 ein. In jedem Fall ist aber der Abstand zwischen dem Blendenabschnitt 8 und dem Schenkel 11 größer gewählt als die Materialstärke des Ober-und/oder der Unterteils 1 bzw. 2. Bei Verwendung eines Unterteils gemäß Fig. 3 ist der Abstand zwischen dem Blendenabschnitt 8 und dem Schenkel 11 größer gewählt als die Materialstärke des stranggepreßten Unterteils 2a', da an dem Abschnitt 25 eine im Querschnitt betrachtet halbkreisförmige Ausbuchtung vorgesehen ist, welche zusammen mit der Stärke des Abschnitts 25 die Breite der öffnung bzw. des Aufnahmeabschnitts 13 bestimmt.

Die Erfindung schafft einen Rolladenkasten, bei dem wahlweise das Oberteil und das Unterteil gerollformt sind oder das Oberteil gerollformt ist, während das Unterteil stranggepreßt ausgebildet ist.

Bei der ersten Ausführungsform mit gerollformtem Oberteil und gerollformtem Unterteil gewährleistet eine Scharnierverbindung zwischen dem Oberteil und dem Unterteil, daß das Unterteil fest im Oberteil eingehängt ist. Damit wird vermieden, daß bei größeren Breiten das Unterteil aus dem Oberteil herausrutscht.

Bei der zweiten Ausführungsform, bei welcher ein rollgeformtes Oberteil in Kombination mit einem stranggepreßten Unterteil verwendet wird, ergibt sich der Vorteil, daß der optische Eindruck des Rolladenkastens praktisch ausschließlich durch das stranggepreßte Unterteil bestimmt wird und somit der gesamte Rolladenkasten als stranggepreßter Kasten wirkt. Das Oberteil ist jeweils nur etwa 5 mm sichtbar, sodaß das stranggepreßte Unterteil im optischen Eindruck überwiegt. Bei dieser Kombination aus rollgeformten Oberteil und stranggepreßtem Unterteil lassen sich gegenüber einem vollständig aus stranggepreßten Teilen bestehenden Rolladenkasten etwa 30 bis 40 % Materialkosten einsparen. Das gerollformte Oberteil kann erfindungsgemäß eine Materialstärke von 0,9 mm haben, bei großen Rolladenkästen bis maximal 2,8 mm.

## Patentansprüche

1. Rolladenkasten mit wenigstens einem Oberteil (1) und einem Unterteil (2) sowie seitlichen Blendenkappen, wobei ein Ende des Oberteils (1) einen Aufnahmeabschnitt (6) für einen Verbindungsabschnitt (16) aufweist, der am zugewandten Ende des Unterteils (2) ausgebildet ist, bei dem der Aufnahmeabschnitt (6) einen vertikalen, nach unten verlaufenden Blendenabschnitt (7) aufweist, der über einen Steg (10) in einen Endabschnitt (11) übergeht, welcher zum Blendenabschnitt (7) einen Abstand einhält, der größer als die Materialstärke des Oberteils (1) oder Unterteils (2) ist, bei dem der. Endabschnitt (11) zum Blendenabschnitt (7) parallel verläuft und der Verbindungsabschnitt (16) des Unterteils in die durch den Abstand festgelegte Öffnung eingesetzt ist, wobei der Endabschnitt (11) einen in Richtung zum Blendenabschnitt (7) zurückverlaufenden Auflageageabschnitt (12) trägt, dadurch gekennzeichnet, daß der Aufnahme- und der Verbindungsabschnitt gerollformt sind, daß sich an den Blendenabschnitt (7) ein von diesem Blendenabschnitt zurück- und zum Blendenabschnitt parallel verlaufender zweiter Blendenabschnitt (8) anschließt, daß der Steg (10) die Form eines U-förmigen Bogens aufweit und zwischen dem zweiten Blendenabschnitt (8) und dem Endabschnitt (11) vorgesehen ist, daß der Auflageabschnitt (12) eine zu den Blendenabschnitten weisende freie Kante aufweist und daß der Verbindungsabschnitt (16) des Unterteils (2) mit einem U-förmigen Bogen (17) versehen ist, an den sich ein gerade verlaufender Schenkel (19) anschließt, dessen Höhe etwa gleich dem Abstand zwischen dem U-förmigen Bogen (10) und dem Auflageabschnitt (12) des Aufnahmeabschnittes (14) gewählt ist.

2. Rolladenkasten mit wenigstens einem Oberteil (1) und einem Unterteil (2) sowie seitlichen Blendenkappen, wobei ein Ende des Oberteils (1) einen Aufnahmeabschnitt (6) für einen Verbindungsabschnitt (16) aufweist, der am zugewandten Ende des Unterteils (2) ausgebildet ist, bei dem der Aufnahmeabschnitt (6) einen vertikalen, nach unten verlaufenden Blendenabschnitt (7) aufweist, der über einen Steg (10) in einen Endabschnitt (11) übergeht, welcher zum Blendenabschnitt (7) einen Abstand einhält, der größer als die Materialstärke des Oberteils (1) oder Unterteils (2) ist, bei dem der Endabschnitt (11) zum Blendenabschnitt (7) parallel verläuft und der Verbindungsabschnitt (16) des Unterteils in die durch den Abstand festgelegte Öffnung eingesetzt ist, wobei der Endabschnitt (11) einen in Richtung zum Blendenabschnitt (7) zurückverlaufenden Auflageabschnitt (12) trägt, dadurch gekennzeichnet, daß der Aufnahme abschnitt gerollformt ist, daß sich an den Blendenabschnitt (7) ein von diesem Blendenabschnitt zurück- und zum Blendenabschnitt parallel verlaufender zweiter Blendenabschnitt (8) anschließt, daß der Steg (10) die Form eines U-förmigen Bogens aufweist und zwischen dem zweiten Blendenabschnitt (8) und dem Endabschnitt (11) vorgesehen ist, daß der Auflageabschnitt (12) eine zu den Blendenabschnitten weisende freie Kante aufweist, und daß der Verbindungsabschnitt (16) des Unterteils (2) einen vom Unterteil (2) senkrecht abstehenden Verbindungssteg (23) trägt, an den sich ein vom Verbindungssteg (23) senkrecht abstrebender Fuß (25) anschließt, der an seinem zum Verbindungssteg (23) abgewandten Ende einen kreisförmig erweiteren Querschnitt besitzt.

3. Rolladenkasten nach Anspruch 1, dadurch gekennzeichnet, daß der Schenkel (19) des Unterteils parallel und in Abstand zur Wandfläche (2a) des Unterteils (2) verläuft.

4. Rolladenkasten nach Anspruch 1 oder 3, dadurch gekennzeichnet, daß der Schenkel (19) des Unterteils einen hakenförmigen Abschnitt (20) aufweist, dessen Ende (21) in Richtung auf den zweiten Blendenabschnitt (8) des Oberteils (1) verläuft.

5. Rolladenkasten nach einem der vorangehenden Ansprüche, dadurch gekennzeichnet, daß der Aufnahmeabschnitt (14) und/oder der Verbindungsabschnitt (16) durch Hohlprofile gebildet sind.

6. Rolladenkasten nach einem der vorangehenden Ansprüche, dadurch gekennzeichnet, daß zumindest der Verbindungsabschnitt (16) des Unterteils (2) die Form eines Vollprofils hat.

7. Rolladenkasten nach einem der vorangehenden Ansprüche, dadurch gekennzeichnet, daß das Unterteil (2) ein stranggepreßtes Teil ist.

## Revendications

1. Coffre de volet roulant comprenant au moins une pièce supérieure (1) et une pièce inférieure (2) ainsi que des capots d'obturation latéraux, une extrémité de la pièce supérieure (1) présentant une partie de réception (6) destinée à une partie de liaison (16) qui est réalisée à l'extrémité de la pièce inférieure (2) tournée vers cette partie de réception, dans lequel la partie de réception (6) présente un tronçon de masquage (7) qui s'étend verticalement vers le bas et qui, par l'intermédiaire d'une branche (10), se raccorde à un tronçon extrême (11) qui, par rapport au tronçon de masquage (7), a un écartement supérieur à l'épaisseur du matériau formant la pièce supérieure (1) ou la pièce inférieure (2), coffre dans lequel le tronçon extrême (11) s'étend parallèlement au tronçon de masquage (7) et la partie de liaison (16) de la pièce inférieure est placée dans l'ouverture définie par l'écartement, le tronçon extrême (11) portant un tronçon d'appui (12) qui revient vers le tronçon de masquage (7), caractérisé en ce que la partie de réception et la partie de liaison sont réalisées par pliage, en ce que le tronçon de masquage (7) est prolongé par un deuxième tronçon de masquage (8) qui s'étend en sens inverse par rapport à ce tronçon de masquage et parallèlement à ce tronçon de masquage, en ce que la branche (10) a la forme d'un coude en U et est prévue entre le deuxième tronçon de masquage (8) et le tronçon extrême (11), en ce que le tronçon d'appui (12) présente un bord libre tourné vers les tronçons de masquage, et en ce que la partie de liaison (16) de la pièce inférieure (2) comporte un coude (17) en U qui se prolonge par une branche (19) qui s'étend de façon rectiligne et dont la hauteur est presque égale à la distance entre le coude (10) en U et le tronçon d'appui (12) de la partie de réception (14).

2. Coffre de volet roulant comprenant au moins une pièce supérieure (1) et une pièce inférieure (2) ainsi que des capots d'obturation latéraux, une extrémité de la pièce supérieure (1) présentant une partie de réception (6) destinée à une partie de liaison (16) qui est réalisée à l'extrémité de la pièce inférieure (2) tournée vers cette partie de réception, dans lequel la partie de réception (6) présente un tronçon de masquage (7) qui s'étend verticalement vers le bas et qui, par l'intermédiaire d'une branche (10), se raccorde à un tronçon extrême (11) qui, par rapport au tronçon de masquage (7), a un écartement supérieur à l'épaisseur du matériau formant la pièce supérieure (1) ou la pièce inférieure (2), coffre dans lequel le tronçon extrême (11) s'étend parallèlement au tronçon de masquage (7) et la partie de liaison (16) de la pièce inférieure est placée dans l'ouverture définie par l'écartement, le tronçon extrême (11) portant un tronçon d'appui (12) qui revient vers le tronçon de masquage (7), caractérisé en ce que la partie de réception est réalisée par pliage, en ce que le tronçon de masquage (7) est prolongé par un deuxième tronçon de masquage (8) qui s'étend en sens inverse par rapport à ce tronçon de masquage et parallèlement à ce tronçon de masquage, en ce que la branche (10) a la forme d'un coude en U et est prévue entre le deuxième tronçon de masquage (8) et le tronçon extrême (11), en ce que le tronçon d'appui (12) présente un bord libre tourné vers les tronçons de masquage, et en ce que la partie de liaison (16) de la pièce inférieure (2) comporte une branche de liaison (23) s'éloignant orthogonalement de la partie inférieure (2) et se prolongeant par une patte (25) qui est orientée orthogonalement par rapport à la branche de liaison (23) et qui comprend, à son extrémité éloignée de la branche de liaison (23), un profil élargi en cercle.

3. Coffre de volet roulant selon la revendication 1, caractérisé en ce que la branche (19) de la pièce inférieure s'étend parallèlement et à distance de la paroi (2a) de la pièce inférieure (2).

4. Coffre de volet roulant selon la revendication 1 ou 3, caractérisé en ce que la branche (19) de la pièce inférieure présente un tronçon (20) en forme de crochet dont l'extrémité (21) s'étend vers le deuxième tronçon de masquage (8) de la pièce supérieure (1).

5. Coffre de volet roulant selon l'une des revendications précédentes, caractérisé en ce que la partie de réception (14) et/ou la partie de liaison (16) sont réalisées en profilés creux.

6. Coffre de volet roulant selon l'une des revendications précédentes, caractérisé en ce qu'au moins la partie de liaison (16) de la pièce inférieure (2) a la forme d'un profilé plein.

7. Coffre de volet roulant selon l'une des revendications précédentes, caractérisé en ce que la pièce inférieure (2) est une pièce venant d'extrusion.

## Claims

1. Roller-blind housing comprising at least one upper part (1) and one lower part (2) together with lateral end caps, one end of the upper part (1) having a receiving section (6) to accomodate a connecting portion (16) which is constructed on the facing end of the lower part (2), wherein the receiving section (6) has a vertical downwardly extending cover strip portion (7) which merges via a web (10) into an end portion (11) which maintains a distance from the cover strip portion (7) which is greater than the thickness of the material of the upper part (1) or lower part (2), wherein the end portion (11) extends parallel with the cover strip portion (7) while the connecting portion (16) of the lower part is inserted into the aperture which is determined by said distance, the end portion (11) carrying a supporting portion (12) extending backwardly in the direction of the cover strip portion (7), characterized in that the receiving section and the connecting portions are roll-formed, that adjacent to the cover strip portion (7) and extending parallel with and back from the cover strip portion there is a second cover strip portion (8), that the web (10) has the form of a U-shaped arc and is provided between the second cover strip portion (8) and the end portion (11), that the supporting portion (12) has a free edge pointing towards the cover plate that the connecting portion (16) of the lower part (2) is provided with a U-shaped arc (17), adjacent to which there is a straight member (19), the height of which is substantially equal to the distance between the U-shaped arc (10) and the supporting portion (12) of the receiving section (14).

2. Roller-blind housing comprising at least one upper part (1) and one lower part (2) as well as lateral end caps, one end of the upper part (1) having a receiving section (6) for a connecting portion (16) which is constructed on the facing end of the lower part (2), in which the receiving section (6) has a vertical downwardly extending cover strip portion (7) which merges via a web (10) into an end portion (11) which maintains a distance from the cover strip portion (7) which is greater than the thickness of the material of the upper part (1) or of the lower part (2), wherein the end portion (11) extends parallel with the cover strip portion (7) while the connecting portion (16) of the lower part is inserted into the aperture established by the distance, the end portion (11) having a supporting portion (12) which extends backwardly in the direction of the cover strip portion (7), characterized in that the receiving section is roll-formed, that adjacent to the cover strip portion (7) there is a second cover strip portion (8) which extens parallel with and is set back from the cover strip portion, that the web (10) takes the form of a U-shaped arc and is provided between the second cover strip portion (8) and the end portion (11), that the supporting portion (12) has a free edge pointing towards the cover plate, and that the connecting portion (16) of the lower part (2) has projecting at a right angle from the lower part (2) a connecting web (23), adjacent to which, extending at a right angle from the connecting web (23) there is a foot (25) which, at its end which is remote from the connecting web (23) has a circularly widened out cross section.

3. Roller-blind housing according to Claim 1, characterized in that the member (19) of the lower part extends parallel with and at a distance from the wall surface (2a) of the lower part (2).

4. Roller-blind housing according to Claim 1 or 3, characterized in that the member (19) of the lower part has a hookshaped portion (20), the end (21) of which extends in the direction of the second cover strip portion (8) of the upper part (1 ).

5. Roller-blind housing according to one of the preceding Claims, characterized in that the receiving section (14) and/or the connecting portion (16) is/are formed by hollow profiled sections.

6. Roller-blind housing according to one of the preceding Claims, characterized in that at least the connecting portion (16) of the lower part (2) takes the form of a solid profiled member.

7. Roller-blind housing according to one of the preceding Claims, characterized in that the lower part (2) is an extruded part.
